# EUROPÄISCHE PATENTSCHRIFT

(11) **EP 2 670 004 B1**
(45) Veröffentlichungstag und Bekanntmachung des Hinweises auf die Patenterteilung: **15.08.2018**
(21) Anmeldenummer: 13169012.5
(22) Anmeldetag: 23.05.2013
(51) Int. Cl.: H01R 9/26, H01R 9/24

(54) **Anschlussvorrichtungsanordnung, insbesondere für eine Tragschiene**
Connection device assembly, in particular for a mounting rail
Agencement de raccordement, notamment pour un rail porteur

(30) Priorität: 01.06.2012 DE 202012102014 U
(43) Veröffentlichungstag der Anmeldung: 04.12.2013
(73) Patentinhaber: Weidmüller Interface GmbH & Co. KG, 32758 Detmold (DE)
(72) Erfinder: Gerkens, Michael, 33617 Bielefeld (DE); Bönsch, Matthias, 33659 Bielefeld (DE)
(74) Vertreter: Specht, Peter

(56) Entgegenhaltungen:
- DE-A1- 4 420 766
- DE-A1- 10 049 218
- DE-A1-102006 033 274
- DE-B3- 10 230 292
- DE-C1- 4 438 921
- DE-C3- 3 924 161

## Beschreibung

Die vorliegende Erfindung betrifft eine Anschlussvorrichtungsanordnung nach dem Oberbegriff des Anspruchs 1.

Eine solche Anordnung ist aus der DE 39 24 161 C1 bekannt. Aus der DE 100 49 28 ist ferner eine Gehäuseanordnung bekannt, bei welcher eine Befestigungsstange mit einem Befestigungsmittel vorgesehen ist, die von einem Losezustand, in dem das Befestigungsmittel durch eine Ausnehmung des ersten Gehäuseteils durchführbar, und das Baugruppenmodul am ersten Gehäuseteil anliegend angeordnet ist, in einen Befestigungszustand verdrehbar ist, in dem das Befestigungsmittel nicht durch die Ausnehmung durchführbar ist und das Baugruppenmodul am ersten Gehäuseteil befestigt ist, verdrehbar ist.

Für Anschluss-, Mess- und Steuerungselektroniken in der Automatisierungstechnik werden Tragschienenanordnungen verwendet, die zu ihrem Schutz häufig in Schaltschränken angeordnet sind. Die Verwendung von Tragschienen ermöglicht ein schnelles Auswechseln der Anschluss-, Mess- und Steuerungselektroniken. Die Anschluss-, Mess- und Steuerungselektroniken müssen zudem leicht und schnell an eine Änderung der in der Fertigungslinie hergestellten Ware anpassbar sein.

Die Erfindung hat die Aufgabe, eine Anschlussvorrichtung mit einer Anschluss-, Mess- und/oder Steuerungselektronik für die Fertigungstechnik bezüglich ihrer schnellen und leichten Handhabbarkeit und Anpassbarkeit zu verbessern.

Die Aufgabe wird durch die Merkmale des Patentanspruchs 1 gelöst. Weitere vorteilhafte Ausgestaltungen der Erfindung sind den Unteransprüchen zu entnehmen.

Das oder die Baugruppenmodule sind daher sehr leicht und schnell lediglich durch Drehen der Befestigungsstange sicher am ersten Gehäuseteil befestigbar, was die Handhabbarkeit und Anpassbarkeit verbessert.

Die Anordnung eignet sich vorzugsweise zum Aufrasten auf eine Tragschiene, kann aber auch auf einer anderen Basis wie einer Bodenplatte angeordnet werden. Vorzugsweise ist sie anreihbar ausgelegt.

Als Tragschiene wird bevorzugt eine herkömmliche, beispielsweise hutförmige oder C-förmige Tragschiene verwendet.

Nach Anspruch 1 umfasst die Anschlussvorrichtungsanordnung ferner eine Sensorschranke, insbesondere eine Lichtschranke, mit der das Verstellen der Befestigungsstange vom Losezustand in den Befestigungszustand und zurück leicht und vorteilhaft erfassbar ist. Die Lichtschranke ist beispielsweise an gegenüberliegenden Seiten der Befestigungsstange vorgesehen, wobei die Befestigungsstange eine Durchgangsbohrung zum Durchführen eines Lichtes der Lichtschranke aufweist. Dies ist eine besonders einfache und vorteilhafte Konstruktion. Ein Ausgangssignal der Lichtschranke kann einfach und vorteilhaft als Indikator für die Betriebsbereitschaft oder dgl. genutzt werden. Es sind auch andere Anordnungen von Lichtschranken denkbar, beispielsweise eine Anordnung, die das Verdrehen der Anformung erfasst.

Die elektrische Baugruppe der Anschlussvorrichtungsanordnung ist aufgrund der modular anordbaren Baugruppenmodule sehr leicht in Abhängigkeit von ihrem Anwendungsfall umkonfigurierbar

Bevorzugt weist jedes Baugruppenmodul eine Befestigungsstange auf, so dass die Baugruppenmodule der elektrischen Baugruppe einzeln entnehmbar sind.

Als Befestigungsmittel ist/wird bevorzugt eine Anformung vorgesehen, die zu der Ausnehmung des ersten Gehäuseteils korrespondierend ausgebildet ist. Dadurch ist die Anformung im Losezustand durch die Ausnehmung durchführbar. Die Ausnehmung und Anformung sind in einer bevorzugten Ausführungsform oval ausgebildet. Es sind aber auch beliebige andere Formen denkbar.

Zudem erstreckt sich die Befestigungsstange bevorzugt in eine Einschubrichtung der Baugruppenmodule an das erste Gehäuseteil und ist um eine Betätigungsachse in und gegen eine Drehrichtung drehbar vorgesehen. Durch Verdrehen der Betätigungsstange werden die Ausnehmung und die Anformung so zueinander verdreht, dass die Anformung nicht mehr durch die Ausnehmung hindurch führbar ist.

In einer bevorzugten Ausführungsform sind das Befestigungsmittel an einem Ende der Befestigungsstange und ein Betätigungsmittel am anderen Ende der Befestigungsstange vorgesehen. Das Betätigungsmittel ist daher wie ein Drehknopf bedienbar. Besonders bevorzugt ist das Betätigungsmittel mit einem Werkzeug, vorzugsweise mit einem Schraubendreher, betätigbar.

Besonders bevorzugt ist die elektrische Baugruppe und/oder das Baugruppenmodul nur im Befestigungszustand betreibbar. Dafür wird eine Elektronik des Baugruppenmoduls und/oder der elektrische Baugruppe nur im Befestigungszustand aktiviert, oder eine Versorgungsspannung nur im Befestigungszustand an das Baugruppenmodul und/oder die elektrische Baugruppe angelegt. Für einen Monteur ist das Entfernen eines Baugruppenmoduls daher sehr sicher lastfrei möglich.

Nachfolgend wird die Erfindung unter Bezug auf die Figuren näher beschrieben. Die Figuren sind lediglich beispielhaft und schränken den allgemeinen Erfindungsgedanken nicht ein.

Es zeigen:
- Fig. 1: in Fig. 1(a) eine erfindungsgemäße Anschlussvorrichtungsanordnung mit einer elektrischen Baugruppe und einer Tragschiene in einer Explosionsdarstellung von einer Oberseite, in Fig. 1(b) die Anordnung ohne die Tragschiene in Explosionsdarstellung von der Unterseite, in Fig. 1 (c) die teilmontierte Anordnung ohne die Tragschiene in Explosionsdarstellung von der Unterseite, und in Fig. 1 (d) die montierte Anordnung ohne die Tragschiene in Explosionsdarstellung von der Unterseite;
- Fig. 2: in Fig. 2(a) - (d) die Anschlussvorrichtungsanordnung der Fig. 1 ohne die Tragschiene in einer perspektivischen Ansicht jeweils von oben, wobei die Darstellungen Fig. 2(b) - (d) das Anordnen von Baugruppenmodulen an die Anschlussvorrichtungsanordnung zeigt;
- Fig. 3: die Anschlussvorrichtungsanordnung der Fig. 2 ohne die Tragschiene in einer perspektivischen Ansicht von oben, wobei die Darstellungen Fig. 3(a) - (b) das Anordnen eines zweiten Gehäuseteils eines Baugruppenmoduls zeigen, wobei die Darstellungen Fig. 3(c) - (d) jeweils einen Ausschnitt aus aus der Fig. 3(b) zeigen, wobei die Fig. 3(g) eine Gehäuseoberseite des ersten Gehäuseteils von unten zeigt, und wobei die Fig. 3(e) - (f) jeweils einen Ausschnitt aus Fig. 3(g) zeigen; und
- Fig. 4: die Anschlussvorrichtungsanordnung der Fig. 2 mit Elektronik und Anschlussblöcken auf einer Tragschiene.

Die Fig. 1 zeigt in (a) eine erfindungsgemäße Anschlussvorrichtungsanordnung 1 mit einer elektrischen Baugruppe 2 und einer Tragschiene 4. Die Tragschiene 4 ist hier beispielhaft u- förmig ausgebildet.

Die elektrische Baugruppe 2 weist ein erstes Gehäuseteil 22 auf, an dem verschiedene elektrische Anschlüsse 31, 32 (die Anschlussblöcke 32 sind dabei vorzugsweise als aufsetzbare Anschlussblöcke mit Leiteranschlüssen in beispielsweise Push-In-Technik, Schraubanschlusstechnik, IDC-Technik, Zugfedertechnik oder dgl. ausgebildet.) zum Anschließen elektrischen Leiter (nicht dargestellt) und/oder anderer elektrischer Baugruppen (busartige Kontakte als Anschlüsse 31, weitere Baugruppe in Fig. 1 nicht dargestellt) vorgesehen sind. Die Baugruppe 2 ist modulartig ausgestaltet und vorzugsweise abnehmbar und somit austauschbar an der Tragschiene 4 befestigbar, so dass sie als allein stehende Baugruppe oder auch in einer Reihenklemmanordnung oder in einer Reihung von Baugruppen 2 nutzbar ist (siehe auch Fig. 4).

Das erste Gehäuseteil 22 weist eine Gehäuseunterseite 21 an seiner der Tragschiene 4 zugewandten Seite 23 und eine Gehäuseoberseite 26 an ihrer der Tragschiene 4 abgewandten Seite 24.

Durch Durchgangsöffnungen 28 im ersten Gehäuseteil 22 sind mehrere Wärmerohre 5 durchführbar, bis sie teilweise an der der Tragschiene 4 zugewandten Gehäuseunterseite 23 anliegen. Dafür sind die Wärmerohre 5 hier L-förmig ausgebildet. In Fig. 1(b) ist sichtbar, dass an der Gehäuseunterseite 23 für jedes Wärmerohr 5 eine Nut 211 vorgesehen ist, in die das Wärmerohr 5 einlegbar ist.

Zwischen der Tragschiene 4 und den an der Gehäuseunterseite 23 anliegenden Teilen der Wärmerohre 5 ist eine wärmeleitfähige Platte 6 optional anordenbar, die hier aus Aluminium gefertigt ist. Die Platte 6 erstreckt sich in eine Erstreckungsrichtung 8 der Tragschiene. Sie weist ebenfalls für jedes Wärmerohr 5 eine Nut 61 auf, in die das jeweilige Wärmerohr 5 einlegbar ist. In einem montierten Zustand liegen die Wärmerohre 5 und die Platte 6 zumindest teilweise auf Schenkeln 41 der Tragschiene 4 auf, so dass die Tragschiene 4 zum Abführen von Wärme mitgenutzt wird.

Zum Befestigen der Platte 6 an der Gehäuseunterseite 23 sind hier als Befestigungsmittel 7 Schrauben vorgesehen. Es sind aber auch andere Befestigungsmittel (nicht dargestellt) wie Schnappverschlüsse, Nieten oder ähnlich verwendbar.

In Fig. 2 ist gezeigt, dass hier jedes Wärmerohr 5 für jeweils ein Baugruppenmodul 332 vorgesehen ist. Die Baugruppenmodule 332 weisen jeweils ein zweites Gehäuseteil 331 (s. Fig. 3(a)) auf und sind einzeln oder gruppiert in eine Gehäusetasche 27 des ersten Gehäuseteils 22 an dieses anordenbar. Dafür werden die Baugruppenmodule 331 jeweils einzeln oder gemeinsam in eine Einschubrichtung 9, die sich quer zur Erstreckungsrichtung 8 der Tragschiene 4 erstreckt, in ihre Gehäusetasche 27 eingeschoben. Dabei wird jeweils ein Teil eines Wärmerohres 5 in ein Baugruppenmodul 332 eingeschoben. Es sind aber auch Ausführungsformen denkbar, bei denen mehrere Wärmerohre 5 für ein Baugruppenmodul 332 vorgesehen sind. Zudem sind auch Ausführungsformen denkbar, bei denen ein oder mehrere Wärmerohre 5 gemeinsam mit ihrem Baugruppenmodul 332 aneinander gereiht werden.

In der Fig. 3 ist sichtbar, das jedes Baugruppenmodul 332 zur Befestigung an dem ersten Gehäuseteil 22 eine Befestigungsstange 336 umfasst, die sich in die Einschubrichtung 9 erstreckt, an deren einem Ende ein wie ein Drehknopf wirkendes Betätigungsmittel 335 und an deren anderem Ende als Befestigungsmittel 334 eine Anformung ausgebildet ist. Die Anformung 334 ist zu einer Ausnehmung 25 in der Gehäuseoberseite 26 des ersten Gehäuseteils 22 korrespondierend ausgebildet. Beim Einschieben eines Baugruppenmoduls 332 in seine Gehäusetasche 27 wird die Anformung 334 durch die Ausnehmung 25 in der Gehäuseoberseite 26 des ersten Gehäuseteils 22 gesteckt und durch Drehen am Drehknopf 335 so verdreht, dass die Anformung 334 nicht mehr durch die Ausnehmung 25 zurückschiebbar ist. Dadurch wird die Betätigungsstange 336 von einem Losezustand, in dem die Anformung 334 in die Ausnehmung 25 einsteckbar ist, in einen Befestigungszustand, in dem die Anformung 334 relativ zur Ausnehmung 25 so verdreht ist, dass sie nicht mehr durch diese hindurch steckbar ist, um eine Drehachse 338 verdreht. Zum Betätigen des Drehknopfes 335 ist beispielsweise ein Schraubendreher (nicht dargestellt) verwendbar. Den Losezustand zeigt die Fig. 3(e), den Befestigungszustand die Fig. 3(f).

In der hier gezeigten Ausführungsform ist zudem in der Befestigungsstange 336 eine Durchgangsbohrung 333 vorgesehen, an deren Seite jeweils ein Sensorteil einer Lichtschranke 337 angeordnet ist. Solange das Baugruppenmodul 332 noch nicht am ersten Gehäuseteil 22 befestigt ist, ist die Lichtschranke 337 unterbrochen. Durch Verdrehen der Befestigungsstange 336 wird die Durchgangsbohrung 333 so verdreht, dass ein Licht (nicht dargestellt) der Lichtschranke 337 durch die Durchgangsbohrung 333 hindurch von einem Sensorteil der Lichtschranke 337 zum anderen Sensorteil der Lichtschranke 337 gelangen kann, so dass die Lichtschranke 337 geschlossen ist. Ein Signal (nicht dargestellt) der Lichtschranke 337 ist von dem Baugruppenmodul 332 verwendbar, beispielsweise indem die Elektronik (nicht dargestellt) des Baugruppenmoduls 332 erst aktiviert ist, wenn die Lichtschranke 337 geschlossen und daher das Baugruppenmodul 332 am ersten Gehäuseteil 22 befestigt ist. Das Signal ist auch zum Aktivieren oder Deaktivieren der gesamten Baugruppe 2 verwendbar, so dass die Baugruppe 2 bei nur einem einzigen losen Baugruppenmodul deaktiviert ist.

### Bezugszeichenliste

- 1: Anschlussvorrichtungsanordnung
- 2: elektrische Baugruppe
- 21: Gehäuseunterseite
- 22: Erstes Gehäuseteil
- 23: der Tragschiene zugewandten Seite
- 24: der Tragschiene abgewandten Seite
- 25: Ausnehmung
- 26: Gehäuseoberseite
- 27: Gehäusetasche
- 28: Durchgangsöffnung
- 31, 32: elektrischer Anschluss
- 331: Zweites Gehäuseteil
- 332: Baugruppenmodul
- 333: Durchgangsbohrung
- 334: Befestigungsmittel, Anformung
- 335: Betätigungsmittel, Drehknopf
- 336: Befestigungsstange
- 337: Lichtschranke, Sensorteile der Lichtschranke
- 33: Anschluss-, Mess- und/oder Steuerungselektronik
- 4: Tragschiene
- 41: Schenkel der Tragschiene
- 5: Wärmerohr
- 6: Wärmeleitfähige Platte
- 61: Aufnahmenut für das Wärmerohr
- 7: Befestigungsmittel, Schrauben
- 8: Erstreckungsrichtung der Tragschiene
- 9: Einschubrichtung der Baugruppenmodule

## Patentansprüche

1. Anschlussvorrichtungsanordnung (1) mit einer elektrischen Baugruppe (2), die elektrische Anschlüsse (31, 32) und/oder eine Anschluss-, Mess- und/oder Steuerungselektronik (33) umfasst, sowie mit einer Basis, vorzugsweise einer Tragschiene (4), an der die elektrische Baugruppe (2) austauschbar angeordnet ist, wobei die elektrische Baugruppe (2) zumindest ein Baugruppenmodul (332) umfasst, wobei das zumindest eine Baugruppenmodul an einem ersten Gehäuseteil (22) der elektrischen Baugruppe (2) angeordnet ist,
**dadurch gekennzeichnet, dass**
das zumindest eine Baugruppenmodul eine Befestigungsstange (336) mit einem Befestigungsmittel (334) umfasst, die von einem Losezustand, in dem das Befestigungsmittel (334) durch eine Ausnehmung (25) des ersten Gehäuseteils (22) durchführbar, und das Baugruppenmodul (332) am ersten Gehäuseteil (22) anliegend angeordnet ist, in einen Befestigungszustand, in dem das Befestigungsmittel (334) nicht durch die Ausnehmung (25) durchführbar, und das Baugruppenmodul (332) am ersten Gehäuseteil (22) befestigt ist, verdrehbar ist und dass die Befestigungsstange (336) eine Sensorschranke umfasst, mit der das Verstellen der Befestigungsstange (336) vom Losezustand in den Befestigungszustand und zurück erfassbar ist.

2. Anschlussvorrichtungsanordnung (1) nach Anspruch 1, **dadurch gekennzeichnet, dass** das Befestigungsmittel (334) eine Anformung ist, die zu der Ausnehmung (25) des ersten Gehäuseteils (22) korrespondierend ausgebildet ist.

3. Anschlussvorrichtungsanordnung (1) nach einem der vorherigen Ansprüche, **dadurch gekennzeichnet, dass** die Sensorschranke eine Lichtschranke (337) ist.

4. Anschlussvorrichtungsanordnung (1) nach einem der vorherigen Ansprüche, **dadurch gekennzeichnet, dass** sich die Befestigungsstange (336) in eine Einschubrichtung (9) der Baugruppenmodule (336) an das erste Gehäuseteil (22) erstreckt und um eine Betätigungsachse (338) in und gegen eine Drehrichtung (339) drehbar vorgesehen ist.

5. Anschlussvorrichtungsanordnung (1) nach einem der vorherigen Ansprüche, **dadurch gekennzeichnet, dass** das Befestigungsmittel (334) an einem Ende der Befestigungsstange (336) und ein Betätigungsmittel (335) am anderem Ende der Befestigungsstange (336) vorgesehen ist.

6. Anschlussvorrichtungsanordnung (1) nach einem der vorherigen Ansprüche, **dadurch gekennzeichnet, dass** die elektrische Baugruppe (2) nur im Befestigungszustand betreibbar ist.

## Claims

1. Connection device assembly (1) having an electrical subassembly (2), which comprises electrical terminals (31, 32) and/or connection, measuring and/or control electronics (33), and having a base, preferably a mounting rail (4), on which the electrical subassembly (2) is interchangeably arranged, wherein the electrical subassembly (2) comprises at least one subassembly module (332), wherein the at least one subassembly module is arranged on a first housing part (22) of the electrical subassembly (2), **characterized in that** the at least one subassembly module comprises an attachment rod (336) with a fastening means (334) which is twistable from a loose state, in which the fastening means (334) can be passed through a recess (25) of the first housing part (22) and the subassembly module (332) is arranged adjacent to the first housing part (22), into a fastening state in which the fastening means (334) cannot be passed through the recess (25), and the subassembly module (332) is fastened to the first housing part (22), and that the attachment rod (336) comprises a sensor barrier with which the adjustment of the fastening rod (336) from the loose state to the fastening state and back is detectable.

2. Connection device assembly (1) according to claim 1, **characterized in that** the fastening means (334) is a molded attachment which is formed corresponding to the recess (25) of the first housing part (22).

3. Connection device assembly (1) according to one of the preceding claims, **characterized in that** the sensor barrier is a light barrier (337).

4. Connection device assembly (1) according to one of the preceding claims, **characterized in that** the fastening rod (336) extends in an insertion direction (9) of the subassembly modules (336) to the first housing part (22) and is rotatably provided about an actuating axis (338) in and against a direction of rotation (339).

5. Connection device assembly (1) according to one of the preceding claims, **characterized in that** the fastening means (334) is provided at one end of the attachment rod (336) and an actuation means (335) at the other end of the attachment rod (336).

6. Connection device assembly (1) according to one of the preceding claims, **characterized in that** the electrical subassembly (2) is operable only in the fastening state.

## Revendications

1. Disposition de dispositifs de connexion (1) avec un sous-ensemble électrique (2) qui comprend des connexions électriques (31, 32) et/ou une électronique de connexion, de mesure et/ou de commande (33) et avec une base, de préférence un rail de support (4), sur laquelle le sous-ensemble électrique (2) est disposé de façon interchangeable, le module électrique (2) comprenant au moins un module de sous-ensemble (332) qui est disposé sur une première partie de boîtier (22) du sous-ensemble électrique (2),
**caractérisée en ce que** l'au moins un module de sous-ensemble comprend une barre de fixation (336) avec un moyen de fixation (334) qui peut être tournée d'un état de libération, dans lequel le moyen de fixation (334) peut être passé à travers un évidement (25) de la première partie de boîtier (22) et le module de sous-ensemble (332) est disposé contre la première partie de boîtier (22), à un état de fixation dans lequel le moyen de fixation (334) ne peut pas être passé à travers l'évidement (25) et le module de sous-ensemble (332) est fixé sur la première partie de boîtier (22), et **en ce que** la barre de fixation (336) comprend une barrière de capteurs avec laquelle le déplacement de la barre de fixation (336) de l'état de libération à l'état de fixation et retour peut être détecté.

2. Disposition de dispositifs de connexion (1) selon la revendication 1, **caractérisée en ce que** le moyen de fixation (334) est une moulure dont la forme correspond à celle de l'évidement (25) de la première partie de boîtier (22).

3. Disposition de dispositifs de connexion (1) selon l'une des revendications précédentes, **caractérisée en ce que** la barrière de capteurs est un barrage photoélectrique (337).

4. Disposition de dispositifs de connexion (1) selon l'une des revendications précédentes, **caractérisée en ce que** la barre de fixation (336) s'étend dans un sens d'insertion (9) des modules de sous-ensemble (336) sur la première partie de boîtier (22) et peut tourner autour d'un axe d'actionnement (338) dans un sens de rotation (339) et en sens inverse.

5. Disposition de dispositifs de connexion (1) selon l'une des revendications précédentes, **caractérisé en ce que** le moyen de fixation (334) est prévu à une extrémité de la barre de fixation (336) et un moyen d'actionnement (335) à l'autre extrémité de la barre de fixation (336).

6. Disposition de dispositifs de connexion (1) selon l'une des revendications précédentes, **caractérisé en ce que** le module électrique (2) ne peut fonctionner que dans l'état de fixation.
